# EUROPÄISCHE PATENTSCHRIFT

(11) **EP 0 071 085 B1**
(45) Veröffentlichungstag und Bekanntmachung des Hinweises auf die Patenterteilung: **17.10.1984**
(21) Anmeldenummer: 82106301.3
(22) Anmeldetag: 14.07.1982
(51) Int. Cl.: D01D 5/18, D01D 5/40

(54) **Verfahren zur reproduzierbaren Herstellung von Formteilchen unterschiedlicher Geometrie aus Polymerdispersionen, Schmelzen oder Lösungen**
Process for the reproducible preparation of particles having differing geometries from polymer dispersions, melts or solutions
Procédé pour la production reproductible de particules, ayant une géométrie différente, à partir de dispersions, de solutions ou de fondus de polymères

(30) Priorität: 22.07.1981 DE 3128872
(43) Veröffentlichungstag der Anmeldung: 09.02.1983
(73) Patentinhaber: BASF Aktiengesellschaft, 67063 Ludwigshafen (DE)
(72) Erfinder: Bung, Richard, Dr., D-6700 Ludwigshafen (DE); Gans, Karl, D-6700 Ludwigshafen (DE); Schreyer, Gerold, D-6700 Ludwigshafen (DE); Welzel, Gerhard, D-6800 Mannheim (DE)

## Beschreibung

Die vorliegende Erfindung betrifft ein Verfahren zur reproduzierbaren Herstellung von Formteilchen unterschiedlicher Geometrie aus Polymerdispersionen, Lösungen oder Schmelzen.

Es ist bekannt, Formteilchen, wie Bindefasern oder Fibrillen aus Polymerdispersionen oder Lösungen zur Verfestigung von Faservliesen durch Ausfällen der Dispersion oder Lösung in einem, mit einem starken Scherfeid beaufschlagten, Fällbad herzustellen. So wird gemäß US-A-2 999 788 die Fällung in einem Kessel unter starkem Rühren oder durch Einspritzen bei hoher Relationsgeschwindigkeit des Fällbades vorgeschlagen.

In der US-A-3 661 864 werden Polymer-Lösungen in einen mit dem, die flüssigen Formteilchen erzeugenden, rotierenden Bauteil starr verbundenen, Fällungsmittel führenden Trichter eingetragen. Eine nach Drehzahl bzw. Drehrichtung unterschiedliche Rotation beider Bauteile ist nicht möglich. Dadurch lassen sich keine definierten Schergeschwindigkeiten beim Eintrag von Formteilchen wie Kugeln, Fäden oder Lamellen in den Fällungsmittelfilm und damit deren definierte Verformung wie z. B. Abplattung, Längenänderung und Verästelung erzeugen.

DE-A-1660628 beschreibt die Fällung nach Austritt der Dispersion aus Kapillaren in ein turbulentes, vorbeifließendes Fällbad. In CH-A-487672 wird ein Fällaggregat beschrieben, das mit Rotoren und Scherblättern eine starke Scherung erzeugt. Nach DE-A-21 59 871 spritzt man die Polymerdispersion unter Druck in dünnem Strahl in ein mäßig gerührtes Fällbad ein, wobei das Polymer eine bestimmte Glastemperatur haben muß. Nach DE-A-23 26 143 werden Fibrillen durch Fällung in einem durch Düsen erzeugten Scherfeld des Fällbads erhalten. Schließlich wird auch in DE-A-2516561 die Fällung in einem Scherfeid mit einer mittleren Energiedichte von mindestens 5 Ws/cm³ beschrieben. Bei all diesen Verfahren werden die als Bindefasern bezeichneten Formteilchen durch Ausfällen bei gleichzeitiger Zerteilung in einem Scherfeid eines Fällbads erzeugt. Damit lassen sich zwar kompliziert geformte, netzwerkartige Fibrillen, jedoch keine Bindeteilchen mit einfacher, reproduzierbarer und gezielt veränderlicher Geometrie erzeugen.

Bekannt sind ferner Verfahren zur Herstellung von Mineralfasern und Metallpulvern. Derartige Verfahren sind z. B. in Ullmanns Encyklopädie der technischen Chemie, Band 7 (1956) und Band 12 (1960) sowie in US-A-2451 546 beschrieben. Mit diesen Verfahren können aus Glas-, Metall-oder Mineralschmelzen Fäden oder Kügelchen erzeugt werden, welche in Luft oder einem Wasserbad zu Fäden oder Pulver erstarren. Eine zusätzliche, gezielte Verformung der erzeugten, noch flüssigen Teilchen, z. B. zu bandförmigen Fasern oder Plättchen und deren sichere Fixierung, ist ohne zusätzliche Verfahrensschritte nicht möglich.

Weiterhin bekannt sind Verfahren zur Herstellung von Granulat aus Kunststoffschmelzen. Im wesentlichen werden dabei durch Extrudieren Fäden erzeugt, welche daran anschließend mechanisch zu zylindrischen Teilchen zerschlagen werden. Kugelförmiges Granulat wird durch Zertropfen von Kunststoffschmelzen hergestellt. Mit diesen Verfahren ist ebenfalls eine zusätzliche und gezielte, für eine optimale Weiterverarbeitung benötigte Verformung der Teilchen nicht möglich.

Das Zerteilen von Flüssigkeiten mittels rotierender Scheiben gehört zum Stand der Technik und ist ausführlich in P. Theissing, Erzeugung von Flüssigkeitsfilmen, Flüssigkeitslamellen und Tropfen durch rotierende Scheiben ; VDI-Forschungsheft 574, VDI-Verlag GmbH, Düsseldorf 1976, beschrieben. Dieses Verfahren allein ist aber zur Herstellung von z. B. Bindeteilchen aus Polymerdispersionen nicht geeignet, da die erzeugten Fäden, Tröpfchen oder Lamellen nicht, wie üblich, getrocknet sondern in ihrer Form sowohl variiert als auch in einem Fällungs- oder Fixiermittel koaguliert bzw. fixiert werden müssen.

Es bestand daher die Aufgabe, ein Verfahren zu entwickeln, welches die gezielte und reproduzierbare Herstellung von Formteilchen unterschiedlicher Geometrie aus Polymerdispersionen, Schmelzen oder Lösungen erlaubt. Dabei sollen die Formteilchen in einem Fällungs- oder Fixiermittel koaguliert bzw. in ihrer Form fixiert werden und als Suspension mit unterschiedlichem Feststoffgehalt im jeweiligen Fällungs-oder Fixiermittel vorliegen. Die Geometrie der Formteilchen soll dabei von faser- und lamellenartigen bis zu sphärischen und blättchenförmigen Strukturen variiert werden können. Um die Weiterverarbeitung bzw. Anwendungsparameter optimieren zu können, sollen die Teilchen ein schmales Formspektrum aufweisen.

Die Aufgabe wurde durch ein Verfahren gelöst, wie es in den Ansprüchen gekennzeichnet ist.

Nach dem Zerteilen der Polymerdispersion, Lösung oder Schmelze, z. B. durch Auftragen auf eine rotierende Scheibe werden die noch flüssigen Fäden, Tröpfchen oder Lamellen in einen mit der Scheibe gleichsinnig oder gegensinnig rotierenden Fällungs- oder Fixiermittelfilm eingetragen. Je nach Richtung und Größe der einstellbaren Relativgeschwindigkeit von primär erzeugten Teilchen und Fällungs- oder Fixiermittelfilm werden die Teilchen zusätzlich und gezielt verformt und im Fällung- oder Fixiermittel koaguliert bzw. in ihrer Form fixiert. Auf diese Weise können z. B. längere Fäden zerkleinert, Tröpfchen zu Scheibchen abgeflacht und die noch flüssigen Lamellen zusätzlich verästelt werden. Durch die axiale Filmgeschwindigkeit werden die Formteilchen ohne zu agglomerieren von Eintragsort wegtransportiert und im Fällungs- oder Fixiermittel suspendiert ausgetragen. Der besondere Vorteil dieses Verfahrens besteht darin, daß bereits vorgeformte, noch flüssige Teilchen, welche bei Verwendung z. B. einer rotierenden Scheibe oder eines rotierenden Ultraschallzerstäubers ein schmales Formspektrum aufweisen, zusätzlich und gezielt verformt werden können, wobei einmal das primär erzeugte, schmale Formspektrum erhalten bleibt und zum anderen die Verformung durch das Fällungs- oder Fixiermittel quasi eingefroren wird.

Um den rotierenden Fällungs- oder Fixiermittelfilm auf stabile und einfache Weise zu erzeugen, wird nach einer weiteren Ausbildung der Erfindung das Fällungs- oder Fixiermittel durch einen rotierenden Ringspalt auf die Innenfläche eines gleichfalls rotierenden und nach mindestens einer Seite offenen Hohlkörpers, dessen Längsgeometrie zylindrisch, trichterförmig oder gekrümmt sein kann, aufgebracht. Durch die innere Längsgeometrie aber auch durch ringförmige Vertiefungen oder Erhebungen der Innenwand des rotierenden Hohlkörpers können durch die dabei auftretenden Zentrifugalkräfte Speichervolumina gebildet werden, die eine über die Zuführungsmenge des Fällungs- oder Fixiermittels einstellbare Verweilzeit und die damit vor dem Austrag der Suspension verbundene Koagulations- oder Fixierzeit der Formteilchen ermöglichen.

Eine weitere Ausbildung der Erfindung sieht die Beimengung von Füllstoffen in das Fällungs-oder Fixiermittel vor der Filmbildung vor, wodurch aufgrund des gleichmäßigen und ringförmigen Eintrags der erzeugten Formteilchen in die Fällungs- oder Fixiermittelsuspension eine gleichzeitige und homogene Suspendierung vom Füllstoff und Formteilchen erfolgt.

Des weiteren werden vor der Austragsöffnung des Hohlkörpers ringförmig Durchbrechungen angebracht, welche aufgrund ihrer Geometrie und der Rotation des Hohlkörpers, unterstützt oder vermindert durch einen, den Außenraum gegenüber den Innenraum des rotierenden Hohlkörpers aufgeprägten Über- oder Unterdruck, ein einstellbares Abschleudern des überschüssigen Fällungs- oder Fixiermittels erlauben.

Ein Ausführungsbeispiel des erfindungsgemäßen Verfahrens ist in der Zeichnung dargestellt und wird im folgenden näher beschrieben.

Die Abbildung zeigt eine Schnittzeichnung der Vorderansicht eines Fällungs- oder Fixierapparates.

In der Abbildung ist am Beispiel eines Fällungsapparates das erfindungsgemäße Verfahren mit seinem Produkt- und Fällungs- bzw. Fixiermitteldurchfluß dargestellt. Im wesentlichen besteht der Fällungsapparat aus einem rotierenden Hohlzylinder 1 mit einer Verteilerscheibe 5, einem ringförmigen Fixiermittelzulaufkanal 8 und einer rotierenden Scheibe 2 mit Produktzuführung 10. Das Produkt 9 wird auf die Scheibe 2 durch das Zuführungsrohr 10 zentral aufgebracht und durch die Rotation an deren Rand zu Tröpfchen, Fäden oder Lamellen zerteilt. Die noch flüssigen Teilchen 4 werden durch die Fliehkraft radial nach außen in den gleichfalls mit dem Hohlzylinder 1 mitrotierenden Fixiermittelfilm 3 eingetragen und mit ihm nach unten vom Eintragsort wegtransportiert. Unterhalb der ringförmigen Eintragszone besitzt der Hohlzylinder 1 eine ebenfalls ringförmig angeordnete Zone mit Bohrungen 13, welche je nach Teilchengeometrie innenseitig mit einer Siebfolie 14 abgedeckt sind. Durch die auf die Fixiermittelsuspension wirkenden Fliehkräfte wird das Fixiermittel in eine Ringkammer 15 abgeschleudert. Das verbleibende Feuchtprodukt wird durch im Innern sternförmig angeordnete Abstreifer 17 ohne Randabschleudern in darunterliegende Öffnungen 18 eines Gehäuses 11 ausgetragen. Die Ringkammer 15 kann über Bohrungen 16 gegenüber dem Innenraum des Hohlzylinders 1 mit einem Über-oder Unterdruck beaufschlagt werden, wodurch die abzuschleudernde Fixiermittelmenge unabhängig von der Drehzahl des Hohlzylinders 1 eingestellt werden kann. Durch Bohrungen am Boden der Ringkammer 15 kann das abgeschleuderte Fixiermittel ausgetragen und z. B. im Kreis wieder einem Zulauf 19 zugeführt werden.

Das über das Rohr 19 zugeführte Fixiermittel wird in den ringförmigen Kanal 8 der Verteilerscheibe 5 eingetragen. Durch die Rotation der Verteilerscheibe 5 und des Ringkanals 8 wird das Fixiermittel nach außen geschleudert und durch den Ringspalt 6 zwischen Verteilerscheibe 5 und Hohlzylinderinnenwand 1 gefördert, die über dem Umfang des Ringkanals 8 verteilten Verbindungsrippen 7 unterstützen die Rotationsbeschleunigung des stationär zugeführten Fixiermittels. Damit wird eine gleichmäßig über dem Umfang des Ringkanals 8 verteilte und mitdrehende Fixiermittelvorlage geschaffen, wodurch mit dem Ringspalt 6 ein ebenfalls mitdrehender und gleichmäßig dicker Fixiermittelfilm erzeugt werden kann.

Die Zuführung des jeweiligen Produktes erfolgt hier zentral durch die Achse 22 der Verteilerscheibe 5 auf die Scheibe 2. Das Zuführungsrohr 10 ist dabei drehbar in der Verteilerachse 22 gelagert und durch blattförmige Stege 12 und deren Achse mit der Scheibe 2 verbunden. Damit kann sich das Zuführungsrohr mit der Scheibe 2 unabhängig von der Verteilerdrehzahl mitdrehen und erlaubt einen rotationsbeschleunigungsfreien Auftrag und Verteilung des Produktes auf die Scheibe 2. Der Hohlzylinder 1 und die Scheibe 2 werden hier durch Motoren 20 und 21 getrennt angetrieben. Damit lassen sich die Drehzahlen von Fixiermittelfilm 3 und Zerteilerscheibe 2 unabhängig voneinander einstellen, wodurch reproduzierbare Sekundäreverformungen der eintauchenden und noch flüssigen Teilchen erzielt werden können.

Die mit der Erfindung erzielbaren Vorteile bestehen insbesondere darin, daß statt einer weitgehend turbulenten und also statistischen Zerteilung, Verformung und Fixierung von z. B. Polymerdispersionen, vorgeformte, in einem engen Formspektrum herstellbare, noch flüssige Teilchen eines Produktes durch eine gezielt einstellbare, variable Sekundärverformung mit gleichzeitiger Fixierung in Formteilchen mit unterschiedlicher Geometrie und engem Formspektrum überführt werden können. Dies erlaubt eine gemäß dem jeweiligen Verwendungszweck optimierende Anpassung der Geometrie der Formteilchen. So lassen sich z. B. die Eindringtiefen von Bindeteilchen aus Polymerdispersionen in Faservliesen und damit deren mechanische Eigenschaften optimieren bzw. variieren.

Ein weiterer Vorteil ist die Möglichkeit der Zumischung von Füllstoffteilchen in das Produkt oder das Fixiermittel vor der Erzeugung der Formteilchen, wodurch die Formteilchen gleichzeitig mit ihrer Fixierung homogen mit den Füllstoffteilchen ohne zusätzlichen Verfahrensschritt vermengt werden können.

Des weiteren läßt sich der räumlich kompakte Aufbau von Vorrichtungen in Ausübung des Verfahrens als Vorteil nennen, da ein problemloses und kostengünstiges Vorschalten des erfindungsgemäßen Verfahrens an weiterverarbeitende Verfahren, beispielsweise dem einer Naßvliesanlage, ermöglicht wird.

## Patentansprüche

1. Verfahren zur reproduzierbaren Herstellung von Formteilchen unterschiedlicher Geometrie aus Polymerdispersionen, Schmelzen oder Lösungen, bei welchem die aus Dispersionen, Lösungen oder Schmelzen durch ein rotierendes Bauteil, z. B. eine rotierende Scheibe (2), erzeugten, noch flüssigen Kugeln, Fäden oder Lamellen radial nach außen in einen rotierenden Fällungs- oder Fixiermittelfilm (3) eingetragen werden, dadurch gekennzeichnet, daß der Fällungs- oder Fixiermittelfilm (3) mit einer in Bezug auf die rotierende Scheibe (2) unterschiedlichen Drehzahl und/oder Drehrichtung rotiert.

2. Verfahren nach Anspruch 1, dadurch gekennzeichnet, daß die Rotation des Fällungs-oder Fixiermittelfilms (3) durch Einbringen des Fällungs- oder Fixiermittels auf die Innenwand eines rotierenden und nach mindestens einer Seite offenen Hohlkörpers (1) mit zylindrischer, trichterförmiger oder gekrümmter Innenwand erfolgt.

3. Verfahren nach Anspruch 1 und 2, dadurch gekennzeichnet, daß die Innenflächen des nach mindestens einer Seite offenen und rotierenden Hohlkörpers (1) ringförmige Vertiefungen oder Erhebungen aufweisen, durch welche auf Grund der Zentrifugalkraftwirkung örtlich beschleunigte oder verzögerte Fällungs- oder Fixiermittelfilmgeschwindigkeiten eingestellt werden können.

4. Verfahren nach Anspruch 1 bis 3, dadurch gekennzeichnet, daß dem Fällungs- oder Fixiermittelfilm (3) vor dem Eintrag in den rotierenden Hohlkörper (1) Füllstoffteilchen beigemischt werden, wodurch zusammen mit den erzeugten Formteilchen z. B. aus Polymerdispersionen eine homogene Suspension von Bindeteilchen und Füllstoffteilchen erzeugt werden kann.

5. Verfahren nach Anspruch 1 bis 4, dadurch gekennzeichnet, daß der rotierende Fällungs-oder Fixiermittelfilm (3) durch eine Verteilerscheibe (5) erzeugt wird, welche mit der Innenfläche des Hohlkörpers (1) einen Ringspalt (6) bildet, wobei die Zuführung des Fällungs- oder Fixiermittels über einen mit Mitnehmerrippen (7) versehenen, ringförmigen Kanal (8) erfolgt.

6. Verfahren nach Anspruch 1 bis 5, dadurch gekennzeichnet, daß der rotierende Hohlkörper (1) vor seinem öffnungsseitigen Rand ringförmig angeordnete Durchbrechungen (13) aufweist, welche von einer Siebfolie (14) abgedeckt werden und ein Abschleudern des Fälrungs- oder Fixiermittels in eine Ringkammer (15) erlauben, die zur Unterstützung oder Verminderung der Austragsmenge und damit der, z. B. zur Trocknung oder Beschichtung notwendigen Restfeuchte der Formteilchen mit einem gegenüber dem Innenraum des Hohlkörpers befindlichen Über-oder Unterdruck beaufschlagt werden kann.

7. Verfahren nach Anspruch 1 bis 6, dadurch gekennzeichnet, daß im Innenraum des Hohlkörpers (1) im Bereich der Siebfolie (14) sternförmig einer oder mehrere schräggestellte Abstreifer (17) angeordnet sind, deren Enden bis mindestens zum offenen Hohlzylinderrand reichen, wodurch ein schonender und auf den Abstreiferort begrenzter Austrag des Feuchtproduktes in die Austragsöffnung (18) eines Gehäuses (11) ermöglicht wird.

8. Verfahren nach Anspruch 1 bis 7, dadurch gekennzeichnet, daß Hohlkörper (1) und Scheibe (2) einzeln angetrieben werden, wobei das Produktzuführungsrohr (10) drehbar in der Verteilerachse (22) gelagert und fest mit der Scheibe (2) verbunden ist.

## Claims

1. A process for the reproducible production of shaped particles of various geometries from a polymer dispersion, melt or solution, is which the beads, threads or lamellae produced from the dispersion, solution or melt by means of a rotating member, for example a rotating disk (2), are introduced while still liquid, in a radially outward direction, into a rotating precipitant or fixant film (3), wherein the precipitant or fixant film (3) rotates at a different speed from, and/or in a different direction to, the rotating disk (2).

2. A process as claimed in claim 1, wherein the rotation of the precipitant or fixant film (3) is effected by introducing the precipitant or fixant onto the inner wall of a rotating hollow body (1) which is open on at least one side, the inner wall being cylindrical, funnel-shaped or curved.

3. A process as claimed in claims 1 and 2, wherein the inner surfaces of the rotating hollow body (1) which is open on at least one side have annular recesses or protrusions, by means of which, by virtue of the action of the centrifugal force, locally accelerated or retarded speeds of the precipitant or fixant film can be obtained.

4. A process as claimed in claims 1 to 3, wherein filler particles are admixed to the precipitant or fixant film (3) before it is introduced into the rotating hollow body (1), so that, conjointly with the shaped particles produced, for example, from a polymer dispersion, a homogeneous suspension of bonding particles and filler particles can be produced.

5. A process as claimed in claims 1 to 4, wherein the rotating precipitant or fixant film (3) is produced by a distributor disk (5) which forms an annular gap (6) with the inner surface of the hollow body (1), the precipitant or fixant being supplied via an annular channel (8) provided with entrainment ribs (7).

6. A process as claimed in claims 1 to 5, wherein the rotating hollow body (1) possesses, before the edge on its open side, annularly arranged perforations (13), which are covered by a screen foil (14) and permit centrifuging-off of the precipitant or fixant into an annular chamber (15), which, to increase or reduce the amount discharged and hence the residual moisture of the shaped particles required, for example, for drying or coating, can be subjected to a pressure which is higher or lower than that prevailing in the interior of the hollow body.

7. A process as claimed in claims 1 to 6, wherein one or more inclined scrapers (17) are arranged in a star-shaped pattern in the interior of the hollow body (1), in the region of the screen foil (14), the ends of the scrapers extending to or beyond the open edge of the hollow cylinder, thereby allowing the moist product to be discharged in a gentle manner, and solely at the position of the scraper, into the discharge orifice (18) of a housing (11).

8. A process as claimed in claims 1 to 7, wherein the hollow body (1) and disk (2) are separately driven, the product feed tube (10) being rotatably mounted in the distributor axle (22) and being firmly connected to the disk (2).

## Revendications

1. Procédé de préparation reproductible de particules à géométries diverses, à partir de dispersions, de masses fondues ou solutions de polymère, dans lequel les billes, fils ou lamelles encore fluides, obtenues à partir de dispersions, solutions ou masses fondues, au moyen d'une pièce rotative, par exemple un disque rotatif (2), sont introduites radialement, en allant vers l'extérieur, dans un film (3) rotatif de précipitant ou de fixateur, caractérisé par le fait que le film (3) de précipitant ou fixateur tourne à une vitesse et/ou dans un sens différent de ceux du disque rotatif (2).

2. Procédé selon la revendication 1, caractérisé par le fait que la rotation du film (3) de précipitant ou fixateur est obtenue par incorporation du précipitant ou de fixateur sur la paroi intérieure d'un corps creux (1) rotatif et ouvert vers au moins une face, et dont la paroi intérieure est cylindrique, en entonnoir ou cintrée.

3. Procédé selon les revendications 1 et 2, caractérisé par le fait que les surfaces intérieures du corps creux (1), rotatif et ouvert vers au moins d'un côté, présentent des évidements ou des saillies annulaires grâce auxquels, du fait de la force centrifuge, on peut obtenir des vitesses de film de précipitant ou fixateur localement accélérées ou retardées.

4. Procédé selon les revendications 1 à 3, caractérisé par le fait qu'on mélange au film (3) de précipitant ou fixateur, avant l'entrée dans le corps creux (1) rotatif, des particules de charge, grâce à quoi on peut obtenir, en même temps qu'avec les particules obtenues, par exemple à partir de dispersions de polymère, une suspension homogène de particules de liant et de particules de charge.

5. Procédé selon les revendications 1 à 4, caractérisé par le fait que le film (3) rotatif de précipitant et de fixateur est obtenu par un disque distributeur (5) qui délimite, avec la surface intérieure du corps creux (1), un espace annulaire (6), l'admission du précipitant ou du fixateur étant assurée par un canal (8) annulaire muni de nervures d'entraînement (7).

6. Procédé selon les revendications 1 à 5, caractérisé par le fait que le corps creux (1) rotatif présente, avant son bord du côté ouvert, des découpures (13) disposées en anneaux, qui sont recouvertes par une feuille de tamisage (14) et qui permettent l'expulsion du précipitant ou fixateur dans une chambre annulaire (15) qui est soumise à une pression supérieure ou inférieure à celle existant dans l'espace intérieur du corps creux, en vue d'augmenter ou de réduire la quantité sortante et, par suite, l'humidité résiduelle des particules, nécessaire, par exemple, pour le séchage ou l'induction.

7. Procédé selon les revendications 1 à 6, caractérisé par le fait que, dans l'espace intérieur du corps creux (1), sont disposés en croix, au voisinage de la feuille de tamisage (14), un ou plusieurs racleurs (17) dont les extrémités s'étendent au moins jusqu'au bord ouvert du cylindre creux, ce qui permet la sortie ménagée, et limitée à la zone des racleurs, du produit d'humidité par l'ouverture de sortie (18) d'un carter (11).

8. Procédé selon les revendications 1 à 7, caractérisé par le fait que le corps creux (1) et le disque (2) sont entraînés individuellement, le tube (10) d'amenée du produit étant monté rotatif dans l'axe du distributeur (22) et solidaire du disque (2).
